# EUROPÄISCHE PATENTSCHRIFT

(11) **EP 0 604 728 B1**
(45) Veröffentlichungstag und Bekanntmachung des Hinweises auf die Patenterteilung: **11.03.1998**
(21) Anmeldenummer: 93117323.1
(22) Anmeldetag: 26.10.1993
(51) Int. Cl.: D01H 9/00, D01H 15/00

(54) **Verfahren und Vorrichtung zum automatischen Anlegen eines Faserbandes**
Method and apparatus for automatically placing a sliver
Procédé et dispositif pour la pose automatique d'une mêche de fibres

(30) Priorität: 23.12.1992 DE 4243661; 26.06.1993 DE 4321367
(43) Veröffentlichungstag der Anmeldung: 06.07.1994
(73) Patentinhaber: Rieter Ingolstadt Spinnereimaschinenbau AG, 85055 Ingolstadt (DE)
(72) Erfinder: Greis, Dietmar, D-85055 Ingolstadt (DE); Tuschl, Robert, D-91056 Erlangen (DE)

(56) Entgegenhaltungen:
- EP-A- 0 348 678
- EP-A- 0 360 023
- DE-A- 4 035 439
- DE-A- 4 108 362
- DE-A- 4 215 158

## Beschreibung

Die Erfindung betrifft ein Verfahren und eine Vorrichtung gemäß der Oberbegriffe der Ansprüche 1 und 16.

Aus der DE 40 35 439 A1, die den am nächsten kommenden Stand der Technik aufweist, ist es bekannt, ein aus einer Kanne hängendes Faserbandende mit einer ersten Greifvorrichtung aufzunehmen und anschließend für das Einführen in eine Spinnmaschine vorzubereiten. Zur Vorbereitung dieses Faserbandendes wird vorgeschlagen, daß das Faserbandende einer zweiten Greifvorrichtung übergeben und dort ein Stück des ergriffenen Faserbandendes abgerissen wird, wodurch eine Auslichtung und Verjüngung des Faserbandendes erreicht wird.

Nachteilig bei dieser bekannten Ausführung ist, daß das abgerissene Faserbandende dem Abfall zugeführt werden muß. Dadurch entsteht ein Verlust an Rohstoffen und das Problem, den Abfall, der im Laufe des Betriebes der Vorrichtung in großen Mengen anfällt, zu sammeln und zu entsorgen. Ein weiterer Nachteil dieser bekannten Ausführungsform ist, daß durch das Auslichten und Verjüngen des Faserbandendes vor dem Einführen des Faserbandendes in die Speisevorrichtung das von der Speisevorrichtung zu klemmende Faserband so dünn wird, daß bei manchen Materialien nicht der gewünschte Erfolg erzielt wird.

In der weiteren Ausführung der DE 40 35 439 Al ist es bekannt, daß das Faserband in einen Bandvorleger eingelegt wird, aus welchem das Faserband durch einen Bandzubringer aufgenommen werden kann. Nachteilig bei einer derartigen Ausführung ist es, daß das Faserband von einem Bedienungspersonal in den Bandvorleger eingelegt werden muß. Ein automatischer Betrieb zum Anlegen eines Faserbandes an eine eine Speisevorrichtung aufweisende Textilmaschine ist damit nicht möglich.

Aufgabe der vorliegenden Erfindung ist es somit, ein Verfahren und eine Vorrichtung zum automatischen Anlegen eines Faserbandes zu schaffen, welches zuverlässig bei allen Materialien einsetzbar ist und zu möglichst keinem Materialverlust führt.

Die Aufgabe wird gelöst durch ein Verfahren gemäß den Merkmalen des Anspruchs 1.

Vorteilhaft bei diesem Verfahren ist, daß durch das Ergreifen des Faserbandes mit einer ersten vorbestimmten Länge ein Faserband ergriffen werden kann, welches mit einer stark unterschiedlichen Länge der Greifvorrichtung vorgelegt wird. Durch die zulässige große Toleranz bei der Faserbandvorlage wird die erste vorbestimmte Länge, welche im Vergleich zur zweiten vorbestimmten Länge relativ groß ist, sicher ergriffen. Je größer die erste vorbestimmte Länge ist, desto höhere Toleranzen sind bei der Faserbandvorlage zulässig.

Für die weitere Verarbeitung, insbesondere das Einführen des Faserbandes in die Speisevorrichtung ist es vorteilhaft, wenn eine möglichst kurze Faserbandlänge vorhanden ist. Dadurch sind die Einführbewegungen bei dem schlaffen Faserband gezielter auszuführen. Dadurch, daß die erste ergriffene Länge bekannt ist, kann durch einfache automatische Vorgänge, wie z.B. durch zeit- oder weggesteuerte Bauelemente, das Faserband auf die zweite vorbestimmte Länge verkürzt werden.

Erfindungsgemäß wird das Faserbandende mit einer ersten Greifvorrichtung ergriffen und dann einer zweiten Greifvorrichtung übergeben. In der ersten Greifvorrichtung wird die erste vorbestimmte Länge des Faserbandes eingestellt, und in der zweiten Greifvorrichtung wird das Faserband auf eine kurze, definierte Länge, welche über die zweite Greifvorrichtung hinausragt, zurückgefördert.

Das Faserband wird von der ersten Greifvorrichtung an der Kanne, in der das Faserband der Textilmaschine vorgelegt wird, ergriffen. Die zweite Greifvorrichtung führt das Faserband in die Nähe der Speisevorrichtung der Textilmaschine und unterstützt den weiteren Einführvorgang.

Vorteilhafterweise wird das über den Kannenrand hängende Faserbandende eingesaugt. Das Faserbandende wird erfaßt und auf eine im wesentlichen vorbestimmte Länge eingesaugt. Bei Verwendung von Langkannen ist es vorteilhaft, wenn das Faserbandende über die Schmalseite der Langkanne hängt. Dann ist es ausreichend, wenn das Saugrohr entlang dieser Schmalseite geführt wird. Ergreift das Saugrohr das Faserband an einer Stelle, welche bis zum Ende des Faserbandes eine kürzere Länge aufweist, als das Saugrohr lang ist, so wird das Faserbandende in das Saugrohr eingesaugt und gestreckt. Vorteilhafterweise wird das Saugrohr an einer Stelle derart begrenzt, daß das Faserband nur bis zu dieser Stelle einsaugbar ist. Fehlendes Faserband wird aus der Kanne nachgezogen, so daß das Saugrohr vollständig bis zu der Begrenzungsstelle mit Faserband gefüllt ist. Ist das aus der Kanne hängende Faserband von der Stelle, an der es ergriffen wird bis zu seinem Ende länger als das Saugrohr lang ist, so bildet sich eine Schlaufe in dem Saugrohr. Die Schlaufe wird nach der Übergabe an die zweite Greifvorrichtung wieder aufgelöst. Von dieser ersten Greifvorrichtung wird das nunmehr mit einer vorbestimmten Mindestlänge vorliegende Faserband einer zweiten Greifvorrichtung zugeführt. Vorteilhafterweise ist die zweite Greifvorrichtung so ausgebildet, daß sie einerseits das Faserband greift und andererseits das Faserband in seiner Länge verändern kann. Nach der Verkürzung des Faserbandes führt die zweite Greifvorrichtung das Faserband einem Schlingenfänger der Speisevorrichtung zu. Wird das Faserband einerseits durch den Schlingenfänger gesaugt, und andererseits von der zweiten Greifvorrichtung durch den Schlingenfänger gefördert, indem das Faserband in der zweiten Greifvorrichtung wieder verlängert wird, so ist ein einfaches und sicheres Einführen des Faserbandes gewährleistet.

Wird das Faserband nach dem Durchführen durch den Schlingenfänger bzw. vor dem Einführen in die Speisevorrichtung angespitzt, so wird dieses Einführen in die Speisevorrichtung erleichtert. Fasern des Faserbandes werden dadurch nicht abgespreizt und führen somit nicht zu Einführproblemen.

Vorteilhafterweise wird das Faserband durch eine Transportvorrichtung in die Speisevorrichtung eingeführt. Wird die Speisevorrichtung vor dem Einführen des Endes des Faserbandes geöffnet und, nachdem das Ende des Faserbandes zwischen den Speisewalzen sich befindet wieder geschlossen, so wird der Einführvorgang erleichtert.

Vorteilhafterweise wird das Faserband beim Einführen in die Speisevorrichtung sowohl durch die Transportvorrichtung als auch durch die zweite Greifvorrichtung, welche das Faserband nachführt, unterstützt.

Die erfindungsgemäße Vorrichtung ist gemäß den Merkmalen des Anspruchs 16 ausgestaltet.

Durch die beiden Greifvorrichtungen ist es möglich, zuerst ein Faserband, das mit einer relativ großen Toleranz vor-liegt, aufzunehmen und dieses Faserband anschließend auf eine Länge zu verkürzten, welche geeignet ist zum Einführen des Faserbandes in die Speisevorrichtung.

Besonders vorteilhaft ist es, wenn die erste Greifvorrichtung ein Saugrohr ist. Zur Begrenzung der Länge des eingesaugten Faserbandes wird vorteilhafterweise ein Sieb vorgesehen. Das eingesaugte Faserband wird dabei bis zu dem Sieb angesaugt, verstopft den Sieb und beendet somit den Saugvorgang. Das Faserband liegt dann in einer definierten Länge, welche der Länge des Saugrohres entspricht, vor.

Zur Vermeidung eines Verhakens von Fasern des Faserbandes im Sieb ist vorgesehen, daß der Sieb eine relativ große Länge aufweist. Durch diese Länge ist es den Fasern unmöglich einerseits hinter dem Sieb einen Haken zu bilden und andererseits noch im Faserband zu verbleiben. Beim Entfernen des Faserbandes würden sich diese Fasern im Sieb verhängen und somit im Laufe der Verwendung der Vorrichtung den Sieb verstopfen.

Vorteilhafter Weise wird die erste Greifvorrichtung derart einer das Faserband enthaltenden Kanne zugestellt, daß sie in den Lagebereich eines Endabschnittes des Faserbandes gelangt. Ist die Kanne eine sogenannte Langkanne, so ist es ausreichend, wenn die Greifvorrichtung eine Schmalseite der Kanne auf das Vorhandensein von Faserband absucht, wenn das Faserband auf dieser Schmalseite abgelegt worden ist. Bei Rundkannen kann es erforderlich sein, daß die erste Greifvorrichtung das Faserband am Umfang der Rundkanne sucht und aufnimmt. Es ist ebenfalls möglich, daß das Faserbandende in einer an der Kanne angeordneten Klemme befestigt ist, von welcher aus die erste Greifvorrichtung das Faserband aufnehmen kann. Wichtig ist dabei, daß die erste Greifvorrichtung Kontakt zu dem Faserband findet, es aufnehmen kann und auf die vorgesehene Länge bringt.

Vorteilhafterweise übergibt die erste Greifvorrichtung der zweiten Greifvorrichtung das Faserband. Dabei ist wichtig, daß die Länge des von der ersten Greifvorrichtung aufgenommenen Faserbandes in definierter Weise beibehalten bleibt, um die Länge in ebenfalls definierter Weise in der zweiten Greifvorrichtung zu verkürzen.

Erfindungsgemäß ist die zweite Greifvorrichtung eine Walzenklemme. Bei der Übergabe sind die Walzen geöffnet und klemmen durch einen veränderbaren radialen Abstand der Walzen das Faserband. Dadurch, daß wenigstens eine der Walzen aktiv antreibbar ist, kann das Faserband in seiner Länge verkürzt werden. Vorteilhafterweise ist eine der Walzen in beiden Richtungen aktiv antreibbar, wodurch zuerst das Faserband in seiner Länge verkürzbar ist, und beim weiteren Einführen des Faserbandes in die Speisevorrichtung wieder verlängerbar ist. Zur Erzielung einer zusätzlichen Sicherheit zur Erlangung einer definierten Länge des Faserbandes in der zweiten Greifvorrichtung ist ein Sensor an der zweiten Greifvorrichtung angeordnet, der das Ende des Faserbandes erkennt.

Erfindungsgemaß führt die zweite Greifvorrichtung das Faserband in den Bereich eines Schlingenfängers an der Speisevorrichtung. Wird dem Schlingenfänger ein Saugrohr zugestellt, so ist das Faserband einerseits durch den Schlingenfänger pneumatisch förderbar und andererseits durch die Walzenklemme mechanisch förderbar.

Das Einführen des Faserbandes in die Speisevorrichtung wird besonders erleichtert, wenn die Speisevorrichtung beim Einführen des Faserbandes öffenbar ist. Dadurch wird der Walzenabstand der Speisevorrichtung vergrößert, so daß das Faserband zwischen die Walzen der Speisevorrichtung einführbar ist.

Das Einführen des Faserbandes in die Speisevorrichtung geschieht vorteilhafterweise mittels einer Transportvorrichtung. Diese Transportvorrichtung ist vorteilhafterweise ein antreibbares Förderband, welches das Faserband gegen den Einführtrichter der Speisevorrichtung drückt und bei angetriebenem Förderband das Faserband in die Speisevorrichtung einführt.

Die erfindungsgemäße Vorrichtung kann sowohl an einer die Textilmaschine betreuenden Serviceeinrichtung, sogenannten Wanderautomaten angeordnet sein, als auch an einem Kannentransportfahrzeug, das eine oder mehrere Textilmaschinen mit Kannen versorgt.

Anhand der folgenden Figuren ist die Erfindung näher beschrieben. Es zeigt
- Figur 1: eine Textilmaschine mit einer Serviceeinrichtung und einem Kannentransportfahrzeug,
- Figur 2: eine erste Greifvorrichtung,
- Figur 3a: ein Saugrohr mit aufgenommenem Faserband,
- Figur 3b: ein Sieb,
- Figur 4: die Übergabe des Faserbandes von der ersten Greifeinrichtung auf die zweite Greifvorrichtung,
- Figur 5: das Durchführen des Faserbandes durch den Schlingenfänger,
- Figur 6: das Einführen des Faserbandes in die Speisevorrichtung.

In Figur 1 ist eine Textilmaschine mit einer Serviceeinrichtung 3 und einem Kannentransportfahrzeug 4 dargestellt. Die Textilmaschine 1 ist in diesem Ausführungsbeispiel eine Offenend-Rotorspinnmaschine mit einer Vielzahl von nebeneinander angeordneten Spinnstellen. Jeder Spinnstelle ist eine Kanne 2 zugeordnet, in welcher das Faserband 5 der Spinnstelle vorgelegt wird. Die erfindungsgemäße Vorrichtung 6, 6' kann entweder an einer Serviceeinrichtung 3 oder an einem Kannentransportfahrzeug 4 angeordnet sein. Das Kannentransportfahrzeug 4 liefert mit Faserband gefüllte Kannen 2 an die Textilmaschine 1 und entsorgt die Textilmaschine 1 von leeren Kannen 2. Nach dem Austausch einer leeren mit einer vollen Kanne 2 ist das mit der erfindungsgemäßen Vorrichtung 6' ausgerüstete Kannentransportfahrzeug 4 in der Lage das aus der Kanne 2 hängende Faserbandende 5 an der entsprechenden Spinnstelle einer Speisevorrichtung zuzuführen.

Die erfindungsgemäße Vorrichtung 6 ist ebenso an der Serviceeinrichtung 3 anordenbar. Die Serviceeinrichtung 3 ist üblicherweise einer einzigen Textilmaschine 1 zugeordnet. Die Serviceeinrichtung 3 fährt die vorhandenen Spinnstellen der Textilmaschine 1 ab und führt verschiedene Arbeitsschritte, wie z.B. Reinigen der Spinnstelle, Fadenansetzen und im erfindungsgemäßen Anwendungsfall Bandansetzen durch. Es ist auch möglich, daß die Serviceeinrichtung ausschließlich zum Bandansetzen mit der erfindungsgemäßen Vorrichtung 6 eingesetzt wird. Die erfindungsgemäße Vorrichtung 6, 6' ist außerdem an anderen, hier nicht dargestellten Textilmaschinen einsetzbar, bei welchen Faserband automatisch für die weitere Verarbeitung den Textilmaschinen zugeführt werden soll. Vorteilhafterweise sind an der Serviceeinrichtung 3 Sensoren 51 angeordnet, welche in Fahrtrichtung vor der Serviceeinrichtung 3 erkennen, ob ein Faserband 5 zu ersetzen ist und an der entsprechenden Spinnstelle anhalten, um das Faserband 5 zu ersetzen.

In Figur 2 ist die erfindungsgemäße erste Greifvorrichtung näher dargestellt. Figur 2 und 4 sind für das Ausführungsbeispiel der Serviceeinrichtung 3 dargestellt. Sie sind aber ebenso für den Anwendungsfall des Einsatzes auf einem Kannentransportfahrzeug 4 einsetzbar.

Die Serviceeinrichtung 3, die entlang der Textilmaschine 1 so lange hin und herfährt, bis an einer Spinnstelle Serviceleistungen erforderlich sind, ist in diesem Ausführungsbeispiel an einer Spinnstelle positioniert. Unterhalb der Serviceeinrichtung 3 ist ein Saugrohr 10 angeordnet. Das Saugrohr 10 ist über eine Verlängerung 11 bis in den Bereich der Kanne 2 geschwenkt. Verlängerung 11 und Saugrohr 10 sind über Gelenke 13 und 14 gemäß Doppelpfeil verschwenkbar. Das Saugrohr 10 ist über einen Schlauch 12 mit einer Unterdruckquelle verbunden. Durch die Verschwenkung des Saugrohrs 10 und der Verlängerung 11 ist es in vorteilhafter Weise möglich das aufgenommene Faserband 5 an eine zweite Greifvorrichtung zu übergeben.

Das Saugrohr 10 bestreicht bei seinem Schwenken um das Gelenk 14 einen vorderern Bereich der Kanne 2. Liegt das Faserband 5 in diesem bestrichenen Bereich, so wird es in das mit Unterdruck beaufschlagte Saugrohr 10 eingesaugt. Neben dem dargestellten einfachen Ausführungsbeispiel, bei dem das Saugrohr 10 um das Gelenk 14 verschwenkt wird, ist auch erfindungsgemäß das Saugrohr 10 entlang einer Längsführung an der Kanne 2 zu führen.

Beim Einsaugen richtet sich das Faserband 5 gestreckt in dem Saugrohr 10 aus. Dabei ist es erforderlich, daß die Länge des Faserbandes 5 zwischen dem Punkt G, an welchem das Faserband 5 von dem Saugrohr 10 ergriffen wird und dem Endpunkt E des Faserbandes 5 kürzer als die freie Länge F des Saugrohres 10 ist, in welches das Faserband 5 eingesaugt wird. Ist diese Bedingung erfüllt, so wird das Faserband gestreckt in das Saugrohr 10 eingesaugt. Die fehlende Länge des Faserbandes 5 wird aus der Kanne 2 nachgezogen. Je länger das Saugrohr 10 ist, desto größer ist die Toleranz, mit welcher das Faserband 5 über die Kanne 2 hängen darf.

Sobald das Saugrohr 10 das Faserband 5 eingesaugt hat, wird es um die Gelenke 14 und anschließend 13 in Pfeilrichtung gedreht, wodurch es zusammen mit dem Faserband in eine Lage gebracht wird, in welcher das eingesaugte Faserband mit der ersten vorgegebenen Länge auf eine weitere Greifvorrichtung übergeben werden kann.

In Figur 3a ist das Saugrohr 10 dargestellt. Das Saugrohr 10 befindet sich in dem Bereich unmittelbar vor der Kanne 2, in welchem das Faserband 5 aus der Kanne 2 hängt. Das Faserband 5 kommt in den Saugbereich des Saugrohres 10 und wird in das Saugrohr 10 eingesaugt. Sobald das Faserband an ein Sieb 15 stößt, wird das Sieb 15 verstopft, und das Einsaugen des Faserbandes 5 wird beendet. Das Sieb 15 weist eine Länge L auf. Die Länge L ist größer als die Stapellänge des zu verarbeitenden Fasermaterials. Durch diese Länge L ist ein Verstopfen des Siebes nach dem Abziehen des Faserbandes 5 aus dem Saugrohr 10 wirkungsvoll verhindert. Die Fasern des Faserbandes 5 sind durch die große Baulänge L des Siebes 15 nicht in der Lage sich in den Sauglöchern des Siebes 15 zu verhängen und dadurch das Sieb zu verstopfen.

In einer vorteilhaften Ausgestaltung ist das Sieb 15 aus dem Saugrohr 10 für Reinigungszwecke entfernbar. Reinigung kann erforderlich sein, wenn feste Partikel, die mit dem Faserband 5 angesaugt werden, die Löcher des Siebes 15 verstopfen. Eine weitere Reinigungsmöglichkeit besteht, wenn das Sieb 15 drehbar in dem Saugrohr 10 gelagert ist. Wird in zeitlichen Abständen das Sieb gedreht, so wird es von beiden Seiten abwechselnd besaugt. Dadurch werden ebenfalls Verunreinigungen aus dem Sieb 15 entfernt.

In der Ausführungsform der Figur 3b weist das Sieb 15' nur eine Öffnung 16 auf. Die Besaugungsöffnung verjüngt sich konisch von dem Saugrohr 10 bis zu der Öffnung 16. Die Öffnung 16 ist zylindrisch ausgebildet. Ein Verhängen von Fasern und damit Verstopfen des Siebes 15' wird so wirkungsvoll verhindert.

In Figur 4 ist die erfindungsgemäße Vorrichtung 6 in Draufsicht dargestellt. Sie ist an der Serviceeinrichtung 3 angeordnet. Nach der Aufnahme des Faserbandes 5 wurde das Saugrohr 10 um das Gelenk 14 gedreht. Die Verlängerung 11 schwenkt anschließend in eine Position, in welcher durch erneutes Ausschwenken des Saugrohres 10 das Faserband 5 einer Walzenklemme 20 zugeführt wird. Nachdem das Saugrohr 10 das Faserband 5 zwischen die geöffneten Walzen 21 und 22 der Walzenklemme 20 geführt hat, werden die Walzen 21 und 22 radial einander genähert, so daß das Faserband 5 geklemmt wird.

Nach diesem Übergeben des Faserbandes 5 von der ersten Greifeinrichtung auf die zweite Greifeinrichtung, die als Greif- und Fördervorrichtung ausgebildet ist, wird wenigstens eine der Walzen 21 oder 22 angetrieben. Dadurch, daß das von dem Saugrohr 10 übergebene Faserband 5 eine definierte Länge aufweist, kann durch eine Steuerung, durch welche die angetriebene Walze 21 oder 22 zum Beispiel eine definierte Zeit angetrieben wird, das Faserband 5 auf eine definierte zweite Länge verkürzt werden. Eine zusätzliche Sicherheit zur Erlangung einer definierten zweiten Länge des Faserbandes 5 bringt ein Sensor 52, der das Ende des Faserbandes 5 unmittelbar vor den Walzen 21 und 22 erkennt und das Signal zum Stoppen der Drehbewegung der Walzen 21 und 22 gibt. Nachdem das Faserbandende, welches über die Walzenklemme 20 hinausragt, auf die gewünschte Länge verkürzt worden ist, schwenkt das Saugrohr 10 wieder zu der Verlängerung 11 zurück. Die Walzenklemme 20, welche an einem Schwenkarm 23 angeordnet ist, schwenkt um ein Gelenk 24 in Richtung zu der Textilmaschine 1 hin. Durch diese Schwenkbewegung wird das Faserband 5 unmittelbar vor der Speisevorrichtung positioniert.

Je nach den geometrischen Gegebenheiten kann es erforderlich sein, daß die dargestellten Gelenke 13, 14 und 24 nicht ausschließlich Drehbewegungen, sondern zusätzlich Längsbewegungen durchzuführen haben um das Faserband 5 von der Spinnkanne 2 aufzunehmen, auf die Walzenklemme 20 zu übergeben und der Speisevorrichtung zuzuführen.

Figur 5 und 6 stellen einen Ausschnitt einer Speisevorrichtung 30 mit einem Schlingenfänger 34 dar. Während des normalen Spinnbetriebes wird das Faserband 5 durch den Schlingenfänger und einen Einführtrichter 33 zwischen Speisewalze 31 und Speisemulde 32 hindurch der Spinnstelle zugeführt. Der Schlingenfänger 34 wird bei manchen Ausführungen nicht verwendet. Die im folgenden beschriebenen Ausführungen zur Figur 5 sind für diesen Fall nicht anzuwenden.

In dem Ausführungsbeispiel nach Figur 5 ist der Schwenkarm 23 mit den das Faserband 5 klemmenden Walzen 21 und 22, oder Walzenklemme 20 unter dem Schlingenfänger 34 positioniert. Oberhalb des Schlingenfängers 34 ist ein Saugrohr 36 positioniert. Das Saugrohr 36 ist an eine Unterdruckquelle angeschlossen. Die von dem Saugrohr 36 erzeugte Saugkraft wirkt durch die Öffnung des Schlingenfängers 34 auf das Faserband 5. Sobald das Faserband 5 durch die Öffnung des Schlingenfängers 34 gesaugt ist, wird das Faserband 5 durch eine Drehbewegung der Walzen 21 und 22 bis in einen Einsatz 37 des Saugrohres 36 geführt. Das Ende des Faserbandes 5 wird dabei entsprechend der Formgebung des Einsatzes 37 angespitzt. Dieses Anspitzen bzw. Konzentrieren der Fasern des Faserbandendes erleichtert die weiteren Vorgänge zum Einführen des Faserbandes 5 in die Speisevorrichtung 30. Das Anspitzen des Faserbandes kann außer mit dem geformten Einsatz 37 auch durch eine entsprechende Strömung in dem Saugrohr 36 erfolgen.

Nachdem das Faserband 5 durch den Schlingenfänger 34 hindurchgeführt worden ist und die Spitze des Faserbandes 5 geformt wurde, schwenkt das Saugrohr 36 von dem Schlingenfänger 34 wieder weg. Zum Entfernen loser Fasern in der Faserbandspitze kann es vorteilhaft sein eine Blasdüse 54 in der Mündung des Saugrohres 36 anzuordnen. Aus der Faserbandspitze werden dabei lose Fasern ausgeblasen. Damit ist das sichere Einführen des Faserbandes in die Speisevorrichtung gewährleistet.

In Figur 6 ist dargestellt, wie das Faserband 5 mittels einer mechanischen Transportvorrichtung zwischen die Speisewalze 31 und Speisemulde 32 eingeführt wird. Die Transportvorrichtung 40 besteht aus einem Halter 44, an welchem Umlenkrollen 41 und 42 angeordnet sind. Über die Umlenkrollen 41 und 42 ist ein Riemen 43, der als Förderband dient, gelegt. Wird die Umlenkrolle 41 oder 42 angetrieben, so wird der Riemen 43 derart bewegt, daß er das zwischen Riemen 43 und Einführtrichter 33 geklemmte Faserband 5 den Einführtrichter 33 hinauf bis zwischen die geöffnete Speisewalze 31 und Speisemulde 32 fördert. Diese Förderbewegung wird durch die angetriebenen Walzen 21 und/oder 22 unterstützt, durch welche das Faserband 5 nachgefördert wird.

Die Speisevorrichtung 30 wird geöffnet, indem die Speisewalze 31 und Speisemulde 32 in ihrem Abstand zueinander derart verändert werden, daß das Faserband 5 zwischen die Speisewalze 31 und die Speisemulde 32 einführbar ist. Das Öffnen der Speisevorrichtung 30 wird mittels eines Niederdrückers 45, welcher an dem Halter 44 angeordnet ist, bewirkt. Durch die Zustellung der Transportvorrichtung 40 wird gleichzeitig der Niederdrücker 45 in eine Kerbe zwischen Schlingenfänger 34 und Einführtrichter 33, oder in eine speziell dafür vorgesehene Mulde an dem Einführtrichter 33 angelegt. Der Einführtrichter 33 wird dadurch gemeinsam mit dem Schlingenfänger 34 um ein Drehgelenk 35 gedreht. An dem Einführtrichter 33 ist die Speisemulde 32 befestigt, wodurch sich durch eine Drehung um das Drehgelenk 35 diese Speisemulde 32 von der Speisewalze 31 in ihrem radialen Abstand entfernt.

In einer vorteilhaften Ausgestaltung der Erfindung ist dem Riemen 43 ein Mittel 50, 50' zum Reinigen zugestellt. Dieses Mittel 50, 50' kann eine Saug- oder Blasdüse oder ein mechanischer Abstreifer sein. Zur Vermeidung von Störungen bei der Abgabe des Faserbandes an die Speisevorrichtung ist es vorteilhaft antistatische Riemen 43 zu verwenden. Ist das Mittel 50' eine Blasdüse, so wird das Faserband 5 von dem Riemen 43 abgeblasen und das Aufrollen auf dem Riemen 43 wird verhindert.

Wird der Halter 44 mit der Transportvorrichtung 40 und dem Niederdrücker 45 von der Speisevorrichtung nach erfolgtem Einführen des Faserbandes 5 entfernt, so wird durch Federkraft die Speisemulde 32 wieder gegen die Speisewalze 31 gedrückt und das Faserband 5 zwischen der Speisewalze 31 und der Speisemulde 32 geklemmt. Vorteilhafterweise wird nach dem Einführen des Faserbandes ein Signal erzeugt, welches die Drehbewegung der Speisewalze 31 startet. Erst dann wird die Speisevorrichtung geschlossen und das Faserband in die Speisevorrichtung eingezogen. Hierdurch wird sichergestellt, daß das Faserband vor der Klemmwirkung der Speisevorrichtung nicht aus der Speisevorrichtung fällt. Durch Antreiben der Speisewalze 31 wird das Faserband 5 in die Textilmaschine 1 eingezogen.

Nach erfolgtem Einführvorgang des Faserbandes 5 in die Speisevorrichtung 30 werden die Walzen 21 und 22 der Walzenklemme 20 geöffnet, indem ihr radialer Abstand vergrößert wird. Der Schwenkarm 23 wird in seine Ausgangslage zurückgeschwenkt. Die Serviceeinrichtung 3 bzw. das Transportfahrzeug 4 kann nunmehr die Speisevorrichtung, an welcher sie automatisch das Faserband 5 angelegt hat, wieder verlassen.

Die vorliegende Ausführung ist nicht auf das dargestellte Ausführungbeispiel beschränkt.

## Patentansprüche

1. Verfahren zum automatischen Anlegen eines in einer Kanne (2) befindlichen Faserbandes (5) an einer eine Speisevorrichtung (30) aufweisenden Textilmaschine (1), wobei das Faserband (5) mit einem Ende über den Kannenrand hängt, und wobei dieses Faserbandende von einer ersten Greifvorrichtung an der Kannenaußenseite ergriffen und mit einer ersten vorbestimmten Länge einer zweiten Greifvorrichtung übergeben und von dieser zweiten Greifvorrichtung ergriffen wird, und wobei das Faserband (5) schließlich in die Speisevorrichtung (30) eingeführt wird, dadurch gekennzeichnet, daß das Faserbandende von der ersten Greifvorrichtung mit einer vorbestimmten Mindestlänge ergriffen wird, und daß das Faserband (5) in der zweiten Greifvorrichtung auf eine kurze, definierte Länge, die über die zweite Greifvorrichtung hinausragt, zurückgefördert wird.

2. Verfahren nach Anspruch 1, dadurch gekennzeichnet, daß das über den Kannenrand hängende Faserbandende eingesaugt wird.

3. Verfahren nach Anspruch 2, dadurch gekennzeichnet, daß das Faserbandende erfaßt und auf eine im wesentlichen vorbestimmte Länge eingesaugt wird.

4. Verfahren nach einem der Ansprüche 1 bis 3, dadurch gekennzeichnet, daß das Faserbandende über die Schmalseite einer Langkanne hängt.

5. Verfahren nach einem der Ansprüche 1 bis 4, dadurch gekennzeichnet, daß dann, wenn das Faserband (5) an der Kannenaußenseite durch Saugen an einer Stelle ergriffen wird, deren Entfernung vom Ende des Faserbandes (5) geringer ist als die erste vorbestimmte Länge, das Faserband (5) bis zu der vorbestimmten Länge eingesaugt wird.

6. Verfahren nach einem der Ansprüche 1 bis 5, dadurch gekennzeichnet, daß das Faserband (5) mittels der zweiten Greifvorrichtung einem Schlingenfänger (34) zugeführt wird.

7. Verfahren nach Anspruch 6, dadurch gekennzeichnet, daß das Faserband (5) durch den Schlingenfänger (34) der Speisevorrichtung (30) gesaugt wird.

8. Verfahren nach Anspruch 6 oder 7, dadurch gekennzeichnet, daß das Faserband (5) der zweiten Greifvorrichtung durch den Schlingenfänger (34) gefördert wird.

9. Verfahren nach einem der Ansprüche 1 bis 8, dadurch gekennzeichnet, daß das Ende des Faserbandes (5) von losen Fasern gereinigt wird.

10. Verfahren nach einem der Ansprüche 1 bis 9, dadurch gekennzeichnet, daß das Ende des Faserbandes (5) angespitzt wird.

11. Verfahren nach einem der Ansprüche 1 bis 10, dadurch gekennzeichnet, daß das Ende des Faserbandes (5) mechanisch in die Speisevorrichtung (30) eingeführt wird.

12. Verfahren nach Anspruch 11, dadurch gekennzeichnet, daß das Faserband (5) durch eine Transportvorrichtung (40) in die Speisevorrichtung (30) eingeführt wird.

13. Verfahren nach einem der Ansprüche 1 bis 12, dadurch gekennzeichnet, daß die Speisevorrichtung (30) vor dem Einführen des Endes des Faserbandes (5) geöffnet wird.

14. Verfahren nach einem der Ansprüche 1 bis 13, dadurch gekennzeichnet, daß das Ende des Faserbandes (5) beim Einführen in die Speisevorrichtung (30) durch die zweite Greifvorrichtung nachgeführt wird.

15. Verfahren nach einem der Ansprüche 1 bis 14, dadurch gekennzeichnet, daß die Speisevorrichtung (30) nach dem Einführen des Faserbandes (5) geschlossen wird.

16. Vorrichtung zum automatischen Anlegen eines in einer Kanne (2) befindlichen Faserbandes (5) an einer eine Speisevorrichtung (30) aufweisenden Textilmaschine, wobei das Faserband (5) mit einem Ende über den Kannenrand hängt, wobei die Vorrichtung eine erste Greifvorrichtung zum Ergreifen des über den Kannenrand hängenden Faserbandendes und zum Übergeben des Faserbandes (5) mit einer ersten vorbestimmten Länge an eine zweite Greifvorrichtung aufweist und wobei das Faserband (5) schließlich in die Speisevorrichtung (30) einführbar ist dadurch gekennzeichnet, daß die zweite Greifvorrichtung Greif- und Fördermittel aufweist zum Ergreifen des Faserbandendes von der ersten Greifvorrichtung und zum Zurückfördern des Faserbandendes auf eine vorbestimmte Länge, und daß das Faserbandende mittels der zweiten Greifvorrichtung in die Speisevorrichtung (30) einführbar ist.

17. Vorrichtung nach Anspruch 16, dadurch gekennzeichnet, daß die erste Greifvorrichtung ein Saugrohr (10) ist.

18. Vorrichtung nach Anspruch 17, dadurch gekennzeichnet, daß in dem Saugrohr (10) ein Sieb (15) zur Begrenzung der Länge des eingesaugten Faserbandes (5) vorgesehen ist.

19. Vorrichtung nach Anspruch 18, dadurch gekennzeichnet, daß der Sieb (15) eine Länge (L) aufweist zur Vermeidung des Verhakens von Fasern des Faserbandes (5) im Sieb (15).

20. Vorrichtung nach einem der Ansprüche 16 bis 19, dadurch gekennzeichnet, daß die erste Greifvorrichtung derart einer das Faserband (5) enthaltenden Kanne (2) zustellbar ist, daß sie in den Lagebereich eines Endabschnittes des Faserbandes (5) gelangt.

21. Vorrichtung nach einem der Ansprüche 16 bis 20, dadurch gekennzeichnet, daß die erste Greifvorrichtung und die zweite Greifvorrichtung derart zueinander angeordnet sind, daß das Faserband (5) von der ersten Greifvorrichtung auf die zweite Greifvorrichtung übergebbar ist.

22. Vorrichtung nach einem der Ansprüche 16 bis 21, dadurch gekennzeichnet, daß die zweite Greifvorrichtung eine als Walzenklemme (20) ausgebildete Greif- und Fördervorrichtung ist.

23. Vorrichtung nach einem der Ansprüche 16 bis 22, dadurch gekennzeichnet, daß im Bereich der zweiten Greifvorrichtung ein Sensor (52) zum Ermitteln des Faserbandendes angeordnet ist.

24. Vorrichtung nach Anspruch 22, dadurch gekennzeichnet, daß die Walzenklemme (20) Walzen (21, 22) aufweist, welche einen veränderbaren radialen Abstand voneinander aufweisen.

25. Vorrichtung nach Anspruch 22 oder 24, dadurch gekennzeichnet, daß wenigstens eine der Walzen (21, 22) antreibbar ist.

26. Vorrichtung nach einem der Ansprüche 22 bis 25, dadurch gekennzeichnet, daß wenigstens eine der Walzen (21, 22) in beiden Richtungen antreibbar ist.

27. Vorrichtung nach einem der Ansprüche 16 bis 26, dadurch gekennzeichnet, daß die zweite Greifvorrichtung in den Bereich eines Schlingenfängers (34) an der Speisevorrichtung (30) bewegbar ist.

28. Vorrichtung nach einem der Ansprüche 16 bis 27, dadurch gekennzeichnet, daß der Textilmaschine (1) zum Anspitzen des Faserbandes (5) ein Saugrohr (36) zwischen Schlingenfänger (34) und Speisevorrichtung (30) zustellbar ist.

29. Vorrichtung nach Anspruch 28, dadurch gekennzeichnet, daß im Bereich der Mündung des Saugrohres (36) ein konisch geformter Einsatz (37) zum Anspitzen des Faserbandes (5) angeordnet ist.

30. Vorrichtung nach einem der Ansprüche 28 oder 29, dadurch gekennzeichnet, daß im Bereich der Mündung des Saugrohres eine Blasdüse (54) zum Entfernen loser Fasern im wesentlichen quer zur Faserbandspitze angeordnet ist.

31. Vorrichtung nach einem der Ansprüche 16 bis 30, dadurch gekennzeichnet, daß der Speisevorrichtung (30) ein Niederdrükker (45) zum Öffnen der Speisevorrichtung (30) zustellbar ist.

32. Vorrichtung nach einem der Ansprüche 16 bis 31, dadurch gekennzeichnet, daß der Speisevorrichtung (30) eine Transportvorrichtung (40) zum Einführen des Faserbandes (5) zwischen der Speisewalze (31) und der Speisemulde (32) zustellbar ist.

33. Vorrichtung nach Anspruch 32, dadurch gekennzeichnet, daß die Transportvorrichtung (40) ein Förderband (43) ist.

34. Vorrichtung nach Anspruch 33, dadurch gekennzeichnet, daß das Förderband (43) antreibbar ist.

35. Vorrichtung nach einem der Ansprüche 33 oder 34, dadurch gekennzeichnet, daß dem Förderband (43) Mittel (50, 50') zur Reinigung zugeordnet sind.

36. Vorrichtung nach einem der Ansprüche 33 bis 35, dadurch gekennzeichnet, daß das Förderband (43) antistatisch ist.

37. Vorrichtung nach einem der Ansprüche 16 bis 36, dadurch gekennzeichnet, daß diese Vorrichtung (6, 6') an einer die Textilmaschine (1) betreuenden Serviceeinrichtung (3) angeordnet ist.

38. Vorrichtung nach einem der Ansprüche 16 bis 37, dadurch ge kennzeichnet, daß diese Vorrichtung (6, 6') an einem Kannentransportfahrzeug (4) angeordnet ist.

## Claims

1. A method of automatically laying a sliver (5) - present in a can (2) - on a textile machine (1) comprising a feed device (30), wherein the sliver (5) hangs with one end over the rim of the can, and wherein the said end of the sliver is gripped by a first gripping device on the outside of the can and is transferred with a first pre-determined length to a second gripping device and is gripped by the said second gripping device, and wherein the sliver (5) is finally inserted into the feed device (30), **characterized in that** the sliver end is gripped by the first gripping device at a pre-determined minimum length, and the sliver (5) is moved back in the second gripping device to a short defined length which projects beyond the second gripping device.

2. A method according to Claim 1, **characterized in that** the sliver end hanging over the rim of the can is sucked in.

3. A method according to Claim 2, **characterized in that** the sliver end is gripped and is sucked in to a substantially pre-determined length.

4. A method according to one of Claims 1 to 3, **characterized in that** the sliver end hangs over the narrow side of an elongate can.

5. A method according to one of Claims 1 to 4, **characterized in that**, when the sliver (5) is gripped on the outside on the can by suction at a point of which the distance from the end of the sliver (5) is less than the first pre-determined length, the sliver (5) is sucked in as far as the pre-determined length.

6. A method according to one of Claims 1 to 5, **characterized in that** the sliver (5) is conveyed to a loop-catching means (34) by means of the second gripping device.

7. A method according to Claim 6, **characterized in that** the sliver (5) is sucked through the loop-catching means (34) to the feed device (30).

8. A method according to Claim 6 or 7, **characterized in that** the sliver (5) is conveyed to the second gripping device through the loop-catching means (34).

9. A method according to one of Claims 1 to 8, **characterized in that** the end of the sliver (5) is cleaned of loose fibres.

10. A method according to one of Claims 1 to 9, **characterized in that** the end of the sliver (5) is given a point.

11. A method according to one of Claims 1 to 10, **characterized in that** the end of the sliver (5) is inserted into the feed device (30) mechanically.

12. A method according to Claim 11, **characterized in that** the sliver (5) is inserted through a conveying device (40) into the feed device (30).

13. A method according to one of Claims 1 to 12, **characterized in that** the feed device (30) is opened before the end of the sliver (5) is inserted.

14. A method according to one of Claims 1 to 13, **characterized in that** the end of the sliver (5) is followed by the second gripping device while being inserted into the feed device (30).

15. A method according to one of Claims 1 to 14, **characterized in that** the feed device (30) is closed after the sliver (5) is inserted.

16. A device for automatically laying a sliver (5) - present in a can (2) - on a textile machine comprising a feed device (30), wherein the sliver (5) hangs with one end over the rim of the can, wherein the device comprises a first gripping device for gripping the end of the sliver hanging over the rim of the can and for transferring the sliver (5) with a first pre-determined length to a second gripping device, and wherein the sliver (5) can finally be inserted into the feed device (30), **characterized in that** the second gripping device comprises gripping and conveying means for gripping the sliver end from the first gripping device and for moving the sliver end back to a pre-determined length, and the sliver end can be inserted into the feed device (30) by means of the second gripping device.

17. A device according to Claim 16, **characterized in that** the first gripping device is a suction tube (10).

18. A device according to Claim 17, **characterized in that** a screen (15) is provided in the suction tube (10) for restricting the length of the sliver (5) sucked in.

19. A device according to Claim 18, **characterized in that** the screen (15) has a length (**L**) in order to prevent fibres of the sliver (5) from being caught in the screen (15).

20. A device according to one of Claims 16 to 19, **characterized in that** the first gripping device can be supplied in such a way to a can (2) containing the sliver (5) that it reaches the area of the position of an end portion of the sliver (5).

21. A device according to one of Claims 16 to 20, **characterized in that** the first gripping device and the second gripping device are arranged with respect to each other in such a way that the sliver (5) can be transferred to the second gripping device from the first gripping device.

22. A device according to one of Claims 16 to 21, **characterized in that** the second gripping device is a gripping and conveying device constructed in the form of a roller clamp (20).

23. A device according to one of Claims 16 to 22, **characterized in that** a sensor (52) is arranged in the region of the second gripping device in order to detect the sliver end.

24. A device according to Claim 22, **characterized in that** the roller clamp (20) comprises rollers (21, 22) which are at a variable radial distance from each other.

25. A device according to Claim 22 or 24, **characterized in that** at least one of the rollers (21, 22) can be driven.

26. A device according to one of Claims 22 to 25, **characterized in that** at least one of the rollers (21, 22) can be driven in both directions.

27. A device according to one of Claims 16 to 26, **characterized in that** the second gripping device is movable into the region of a loop-catching means (34) on the feed device (30).

28. A device according to one of Claims 16 to 27, **characterized in that** a suction tube (36) between the loop-catching means (34) and the feed device (30) can be brought to the textile machine (1) in order to give a point to the sliver (5).

29. A device according to Claim 28, **characterized in that** a conically shaped insert (37) for giving a point to the sliver (5) is arranged in the region of the opening of the suction tube (36).

30. A device according to one of Claims 28 or 29, **characterized in that** a blowing nozzle (54) for removing loose fibres is arranged substantially transversely to the point of the sliver in the region of the opening of the suction tube.

31. A device according to one of Claims 16 to 30, **characterized in that** a depressing means (45) can be brought to the feed device (30) in order to open the said feed device (30).

32. A device according to one of Claims 16 to 31, **characterized in that** a conveying device (40) for inserting the sliver (5) between the feed roller (31) and the feed trough (32) can be brought to the feed device (30).

33. A device according to Claim 32, **characterized in that** the conveying device (40) is a conveyor belt (43).

34. A device according to Claim 33, **characterized in that** the conveyor belt (43) can be driven.

35. A device according to one of Claims 33 or 34, **characterized in that** means (50, 50') for cleaning are associated with the conveyor belt (43).

36. A device according to one of Claims 33 to 35, **characterized in that** the conveyor belt (43) is anti-static.

37. A device according to one of Claims 16 to 36, **characterized in that** the said device (6, 6') is arranged on a maintenance device (3) which serves the textile machine (1).

38. A device according to one of Claims 16 to 37, **characterized in that** the said device (6, 6') is arranged on a can-conveying carriage (4).

## Revendications

1. Procédé pour la pose automatique d'un ruban de fibres (5) contenu dans un pot (2), à une machine textile (1) comprenant un dispositif d'alimentation (30), un des bouts du ruban de fibres pendant par-dessus le bord du pot et ce bout de ruban étant saisi à la face extérieure du pot par un dispisotif de préhension pour être transmis, avec une longueur prédéterminée, à un deuxième dispositif de préhension qui le saisit, le ruban de fibres (5) étant finalement introduit dans le dispositif d'alimentation (30), caractérisé en ce que le bout du ruban de fibres est saisi, avec une longueur minimum prédéterminée, par le premier dispositif de préhension et en ce que le ruban de fibres (5) est contre-alimenté, dans le deuxième dispositif de préhension, à une longueur courte déterminée qui dépasse le deuxième dispositif de préhension.

2. Procédé selon la revendication 1, caractérisé en ce que le bout du ruban de fibres pendant par-dessus le bord du pot est aspiré.

3. Procédé selon la revendication 2, caractérisé en ce que le bout du ruban de fibres est saisi et aspiré d'une longueur essentiellement prédéterminée.

4. Procédé selon l'une des revendications 1 à 3, caractérisé en ce que le bout du ruban de fibres pend par-dessus le côté étroit d'un pot oblong.

5. Procédé selon l'une des revendications 1 à 4, caractérisé en ce que lorsque le ruban de fibres (5) est saisi par aspiration sur le côté extérieur du pot à un endroit du ruban de fibres dont la distance jusqu'au au bout du ruban de fibres (5) est plus petite que la première longueur prédéterminée, le ruban de fibres (5) est aspiré jusqu'à atteinte de la longueur prédéterminée.

6. Procédé selon l'une des revendications 1 à 5, caractérisé en ce que le ruban de fibres (5) est transporté dans un élément recueillant une boucle (34), moyennant un deuxième dispositif de préhension.

7. Procédé selon la revendication 6, caractérisé en ce que le ruban de fibres (5) est aspiré à travers l'élément à boucle (34) du dispositif d'alimentation (30).

8. Procédé selon la revendication 6 ou 7, caractérisé en ce que le ruban de fibres (5) du deuxième dispositif de préhension est acheminé à travers l'élément à boucle (34).

9. Procédé selon l'une des revendications 1 à 8, caractérisé en ce que le bout du ruban de fibres (5) est nettoyé de fibres branlantes.

10. Procédé selon l'une des revendications 1 à 9, caractérisé en ce que le bout du ruban de fibres (5) est appointé.

11. Procédé selon l'une des revendications 1 à 10, caractérisé en ce que le bout du ruban de fibres (5) est introduit de façon mécanique dans le dispositif d'alimentation (30).

12. Procédé selon la revendications 11, caractérisé en ce que le bout du ruban de fibres (5) est introduit dans le dispositif d'alimentation (30) au moyen d'un dispositif d'acheminement (40).

13. Procédé selon l'une des revendications 1 à 12, caractérisé en ce que le dispositif d'alimentation (30) est ouvert avant que le bout du ruban de fibres (5) soit introduit.

14. Procédé selon l'une des revendications 1 à 13, caractérisé en ce que le ruban de fibres (5) continue à être alimenté lors de l'introduction dans le dispositif d'alimentation (30) par le deuxième dispositif de préhension

15. Procédé selon l'une des revendications 1 à 14, caractérisé en ce que le dispositif d'alimentation (30) est fermé après l'introduction du ruban de fibres (5).

16. Dispositif pour la pose automatique d'un ruban de fibres (5) contenu dans un pot (2), à une machine textile comprenant un dispositif d'alimentation (30), un des bouts du ruban de fibres pendant par-dessus le bord du pot, ce dispositif comportant un premier dispositif de préhension destiné à saisir le bout du ruban de fibres pendant par-dessus le bord d'un pot et à transmettre le ruban de fibres (5), avec une première longueur prédéterminée, à un deuxième dispositif de préhension, le ruban de fibres (5) pouvant être introduit finalement dans le dispositif d'alimentation (30), caractérisé en ce que le deuxième dispositif de préhension comporte des moyens de préhension et d'acheminement pour reprendre le bout du ruban de fibres du premier dispositif de préhension et pour contre-alimenter le bout du ruban de fibres à une longueur prédéterminée et en ce que le bout du ruban de fibres peut être introduit dans le dispositif d'alimentation (30) au moyen du deuxième dispositif de préhension

17. Dispositif selon la revendication 16, caractérisé en ce que le premier dispositif de préhension est un tuyau d'aspiration (10).

18. Dispositif selon la revendication 17, caractérisé en ce qu'un tamis (15) est prévu dans le tuyau d'aspiration (10) dans le but de limiter la longueur du ruban de fibres (5) aspiré.

19. Dispositif selon la revendication 18, caractérisé en ce que le tamis (15) présente une longueur (L) dans le but d'éviter un accrochement de fibres du ruban de fibres (5) dans le tamis (15).

20. Dispositif selon l'une des revendications 16 à 19, caractérisé en ce que le premier dispositif de préhension peut être attribué de telle manière à un pot (2) contenant le ruban de fibres (5) qu'il parvient dans le domaine de dépôt d'un tronçon terminal du ruban de fibres (5).

21. Dispositif selon l'une des revendications 16 à 20, caractérisé en ce que le premier dispositif de préhension et le deuxième dispositif de préhension sont disposés de telle manière, l'un par rapport à l'autre, que le ruban de fibres (5) peut être transmis du premier dispositif de préhension au deuxième dispositif de préhension.

22. Dispositif selon l'une des revendications 16 à 21, caractérisé en ce que le deuxième dispositif de préhension est un dispositif de préhension et d'acheminement conçu sous forme d'une pince à rouleaux.

23. Dispositif selon l'une des revendications 16 à 22, caractérisé en ce que dans le domaine du deuxième dispositif de préhension il est disposé un détecteur (52) servant à la détection du bout du ruban de fibres.

24. Dispositif selon la revendication 22, caractérisé en ce que la pince à rouleaux (20) comprend des rouleaux (21, 22) dont la distance radiale, de l'un par rapport à l'autre, peut être variée.

25. Dispositif selon la revendication 22 ou 24, caractérisé en ce qu'au moins un des rouleaux (21, 22) peut être commandé.

26. Dispositif selon l'une des revendications 22 à 25, caractérisé en ce qu'au moins un des rouleaux (21, 22) peut être commandé dans les deux sens.

27. Dispositif selon l'une des revendications 16 à 26, caractérisé en ce que le deuxième dispositif de préhension peut être déplacé dans le domaine d'un élément (34) recueillant une boucle et qui est disposé au dispositif d'alimentation (30).

28. Dispositif selon l'une des revendications 16 à 27, caractérisé en ce qu'un tuyau d'aspiration (36) peut être affecté à la machine textile (1), entre l'élément recueillant une boucle (34) et le dispositif d'alimentation (30), servant à appointer le ruban de fibres (5).

29. Dispositif selon la revendication 28, caractérisé en ce que dans le domaine du dégorgement du tuyau d'aspiration (36) il est prévu une insertion (37) servant à appointer le ruban de fibres (5).

30. Dispositif selon l'une des revendications 28 ou 29, caractérisé en ce que dans le domaine du dégorgement du tuyau d'aspiration il est disposé une buse soufflante (54) servant à éliminer des fibres branlantes et qui est disposée essentiellement de façon transversale par rapport à la pointe du ruban de fibres.

31. Dispositif selon l'une des revendications 16 à 30, caractérisé en ce qu'un dispositif de pression (45) peut être affecté au dispositif d'alimentation (30), servant à l'ouverture du dispositif d'alimentation (30).

32. Dispositif selon l'une des revendications 16 à 31, caractérisé en ce qu'un dispositif d'acheminement (40) servant à l'introduction du ruban de fibres (5) entre le cylindre d'alimentation (31) et l'auge d'alimentation (32) peut être affecté au dispositif d'alimentation (30).

33. Dispositif selon la revendication 32, caractérisé en ce que le dispositif d'acheminement (40) est une bande transporteuse (43).

34. Dispositif selon la revendication 33, caractérisé en ce que la bande transporteuse (43) est susceptible d'être commandée.

35. Dispositif selon l'une des revendications 33 ou 34, caractérisé en ce que des moyens (50, 50') de nettoyage sont affectés à la bande transporteuse (43).

36. Dispositif selon l'une des revendications 33 à 35, caractérisé en ce que la bande transporteuse est antistatique.

37. Dispositif selon l'une des revendications 16 à 36, caractérisé en ce que ce dispositif (6, 6') est disposé à une installation de service (3) desservant la machine textile (1).

38. Dispositif selon l'une des revendications 16 à 37, caractérisé en ce que ce dispositif (6, 6') est disposé sur un véhicule de transport (4) de pots.
